# EUROPÄISCHE PATENTSCHRIFT

(11) **EP 3 675 796 B1**
(45) Veröffentlichungstag und Bekanntmachung des Hinweises auf die Patenterteilung: **04.08.2021**
(21) Anmeldenummer: 18765391.0
(22) Anmeldetag: 29.08.2018
(51) Int. Cl.: A61H 33/00, A61H 33/06, F25C 5/04, F25C 3/00, F25C 3/04, A47K 3/28

(54) **SCHNEE- UND/ODER EISDUSCHE**
SNOW AND/OR ICE SHOWERS
DOUCHE À NEIGE ET/OU À GLACE

(30) Priorität: 01.09.2017 DE 102017120177
(43) Veröffentlichungstag der Anmeldung: 08.07.2020
(73) Patentinhaber: Kurland Holding GmbH, 83404 Ainring (DE)
(72) Erfinder: KAML, Peter, 83404 Ainring (DE)
(74) Vertreter: Flach Bauer Stahl Patentanwälte Partnerschaft mbB
(86) Internationale Anmeldenummer: PCT/EP2018/073186
(87) Internationale Veröffentlichungsnummer: WO 2019/043034

(56) Entgegenhaltungen:
- EP-A2- 0 943 308
- WO-A1-2004/084791
- US-A- 2 645 910

## Beschreibung

Die Erfindung betrifft eine Schnee- und/oder Eisdusche, die beispielsweise in SPA-Landschaften eingesetzt werden kann und für eine Abkühlung nach einem Sauna- und/oder Dampfbadbesuch sorgen kann.

Aus der DE 198 12 075 C2 ist eine Vorrichtung zum Erzeugen von kleinen Eisstücken bekannt. Es ist eine Erzeugungskammer vorgesehen, in welcher Eis erzeugt wird. Von dort aus wird das Eis in eine Bereitstellungskammer ausgegeben. Von der Bereitstellungskammer kann das Eis einer Zerkleinerungseinrichtung zugeführt werden. Diese zerkleinert das Eis mittels zweier Zerkleinerungswalzen in kleine Eisstückchen, die dann über eine Rutsche ausgegeben werden.

Die WO 2015/ 097 592 A1 zeigt eine Schneeerzeugungskammer. Kalte Luft wird erzeugt und über ein Rohr in die Schneeerzeugungskammer geblasen. In diesem Rohr ist weiterhin noch eine Zerstäubungsdüse angeordnet, über die Wasser unter Druck direkt in den kalten Luftstrom eingespritzt und vernebelt wird, wodurch der Schneebildungsprozess einsetzt.

Eine solche Abkühlung wird heute lediglich mit kaltem Wasser durchgeführt, welches über verschiedene Einrichtungen, wie Kneippbecken, Duscheimern usw. zugeführt werden kann. Die Temperatur dieses Wassers ist dabei stets oberhalb des Gefrierpunkts. Ein anderer Ansatz, um ein Abkühlung zu erreichen ist aus DE 201 02 686 U1 bekannt. Dort wird eine Zusatzeinrichtung für eine Sauna beschrieben, welches einen Stückeiserzeuger umfasst, wobei das erzeugte Stückeis durch einen rotierenden Zerkleinerer, der eine Vielzahl von Zacken umfasst, in kleinere Eisstücke zerhackt werden kann. Diese Eisstücke werden dann in zerkleinerter Form einem Benutzer angeboten. Beispielsweise kann sich der Benutzer in eine Wanne legen und die zerkleinerten Eisstücke werden mit in die Wanne gegeben.

Nachteilig an der DE 201 02 686 U1 ist, dass das zerkleinerte Stückeis scharfkantig ist und bezüglich seiner Konsistenz nicht für alle Anwendungen wie beispielsweise Duschen geeignet ist.

Es ist daher die Aufgabe der hier vorliegenden Erfindung eine Schnee- und/oder Eisdusche herzustellen, bei welcher sich ein Benutzer mit einer speziell hergestellten Schnee- und/oder Eismischung (insbesondere Firnschnee) abduschen und damit abkühlen können. Die Aufgabe wird bezüglich der Schnee- und/oder Eisdusche durch den Anspruch 1 gelöst. In den Unteransprüchen sind vorteilhafte Weiterbildung der Schnee- und/oder Eisdusche angegeben.

Die Schnee- und/oder Eisdusche umfasst zumindest eine erste Schnee- und/oder Eiserzeugungseinrichtung. Die zumindest eine erste Schnee- und/oder Eiserzeugungseinrichtung umfasst eine Eismaschine, die einen Eisausgabebereich aufweist und Eis über diesen Eisausgabebereich ausgibt. Bei dem Eis handelt es sich insbesondere um Scherbeneis. Die zumindest eine erste Schnee- und/oder Eiserzeugungseinrichtung umfasst außerdem einen Zufuhr- und/oder Vorratsbehälter, der Seitenwände umfasst, die einen Eisaufnahmeraum begrenzen. Der Eisausgabebereich der Eismaschine mündet dabei in einen Zuführbereich des Zufuhr- und/oder Vorratsbehälters. In diesem Fall kann Eis direkt von der Eismaschine über den Eisausgabebereich in den Zufuhr- und/oder Vorratsbehälter befördert werden. Die zumindest eine erste Schnee- und/oder Eiserzeugungseinrichtung umfasst noch eine Mahlvorrichtung, die dazu ausgebildet ist, das Eis in dem Zufuhr- und/oder Vorratsbehälter, also das Eis, welches sich in dem Zufuhr- und/oder Vorratsbehälter befindet, zu zerkleinern. Erfindungsgemäß umfasst die Mahlvorrichtung ein Mahlwerk und ein Mahlsieb. Das Mahlwerk ist dabei gegenüber dem Mahlsieb beweglich (rotierbar) angeordnet und um eine Drehachse drehbar. Eis, welches der Mahlvorrichtung über den Zufuhr- und/oder Vorratsbehälter zugeführt wird, wird durch die Drehung des Mahlwerks in Richtung des Mahlsiebs bewegt und durch dieses hindurchgepresst, so dass es in einem Entnahmebereich ausgebbar ist. Dieser Entnahmebereich ist insbesondere in der Decke bzw. Deckenanordnung der Schnee- und Eisdusche angeordnet, so dass das hindurchgepresste Eis durch die Schwerkraft auf den Boden innerhalb der Schnee- und/oder Eisdusche fällt.

Besonders vorteilhaft ist der Einsatz des Mahlsiebs, weil dadurch eine optimale Konsistenz des Eises erreicht wird. Das Eis ist dabei nicht zu hart und auch nicht zu weich, es kann mit Firn verglichen werden, so dass es beim Benutzer keine Schmerzen auslöst, wenn dieses von der Decke auf ihn fällt. Scharfkantige Eisstücke entstehen dabei gerade nicht. Im Gegensatz zum Stand der Technik ist das Mahlwerk insbesondere zackenfrei ausgeführt. Es waren dabei viele Versuchsreihen notwendig, bis herausgefunden wurde, dass der Einsatz eines Mahlsiebs bei der Herstellung von Eis zum Duschen besonders vorteilhaft ist.

In einem weiteren Ausführungsbeispiel der Schnee- und/oder Eisdusche ist die Mahlvorrichtung innerhalb des Zufuhr- und/oder Vorratsbehälters angeordnet. Dadurch kann ein sehr kompakter Aufbau der Schnee- und/oder Eisdusche erreicht werden. Grundsätzlich könnte sie auch außerhalb des Zufuhr- und/oder Vorratsbehälters angeordnet sein. Dadurch kann eine Reparatur leichter erfolgen.

Vorteilhafterweise umfasst das Mahlwerk auch zumindest ein Mahlelement, das im Querschnitt n-eckig aufgebaut ist, mit n ≥ 3, 4, 5, 6, 7, 8, 9 oder 10 (n Element der natürlichen Zahlen). In diesem Fall umfasst das Mahlelement auch n-Kanten. Das Mahlelement ist vorzugsweise klötzchenförmig aufgebaut und rotiert um eine zum Mahlsieb parallel ausgerichtete Rotationsachse, die auch als Drehachse bezeichnet wird. Überraschend wurde hier herausgefunden, dass ein n-eckiger Querschnitt ein deutlich besseres Ergebnis liefert, als wenn das Mahlwerk einen runden Querschnitt aufweisen würde. Durch einen n-eckigen Querschnitt ist es möglich, dass das Eis besonders effizient von oben nach unten in Richtung des Mahlsiebs befördert und durch das Mahlsieb hindurchgepresst wird.

Überraschend wurde in einer weiteren Ausführungsform noch festgestellt, dass es besonders vorteilhaft ist, wenn die durch die n-Kanten gebildeten n-Umfangsflächen in Umfangsrichtung unterschiedlich groß sind. Insbesondere ist es vorteilhaft, wenn (genau) eine Umfangsfläche in Umfangsrichtung länger ist als eine andere Umfangsfläche oder länger ist als alle andern Umfangsflächen des Mahlelements. Bei einer Rotation des Mahlelements wird dadurch erreicht, dass besonders viel Eis über diese längere Umfangsfläche nach unten, also in Richtung des Mahlsiebs befördert werden kann, welches dann von den Kanten durch das Sieb hindurchgepresst werden kann.

Die Kanten verlaufen vorzugsweise parallel zur Drehachse. Sie könnten auch schraubenförmig zu dieser verlaufen.

Besonders vorteilhaft sind n-1 Umfangsflächen in Umfangsrichtung gleich lang und (genau) eine Umfangsfläche des zumindest n-eckigen Mahlelementes ist in Umfangsrichtung länger als die anderen n-1 Umfangsflächen. Dies bedeutet nichts anderes, als dass n-1 Umfangsabschnitte gleichlang sind und ein Umfangsabschnitt des zumindest einen n-eckigen Mahlelementes länger ist als die anderen n-1 Umfangsabschnitte. Das zumindest eine n-eckige Mahlelement umfasst dabei im Querschnitt diese n-Umfangsabschnitte, wobei zwei in Umfangsrichtung benachbarte Umfangsabschnitte unter Bildung einer Ecke miteinander verbunden sind. Entlang der Längsrichtung (in Richtung der Drehachse) wird aus dieser Ecke bei räumlicher Betrachtung eben jene Kante.

Grundsätzlich wäre es auch möglich, dass die zumindest eine Kante oder alle Kanten des n-kantigen Mahlelements abgeschrägt ist bzw. abgeschrägt sind, also eine Fase umfassen.

In einer besonders bevorzugten Ausführungsform umfasst das Mahlwerk zumindest noch weitere Mahlelemente. Diese weiteren Mahlelemente sind im Querschnitt ebenfalls n-eckig aufgebaut und umfassen folglich n-Kanten. Grundsätzlich können alle Mahlelemente gleich viele n-Kanten umfassen. Es ist auch möglich, dass die Mahlelemente unterschiedlich viele n-Kanten umfassen. Die Mahlelemente des Mahlwerks sind dabei in Längsrichtung (entlang der Rotationsachse) der Mahlvorrichtung nebeneinander angeordnet wobei insbesondere identisch ausgeführte benachbarte Mahlelemente mit einem unterschiedlichen Drehwinkel zueinander angeordnet sind. Dadurch ergibt sich keine durchgehende Kante, die entlang einer einzigen Geraden verläuft, die sich über alle Mahlelemente erstreckt. Die einzelnen Kanten der verschiedenen Mahlelemente sind daher in Umfangsrichtung, also in Rotationsrichtung versetzt zueinander angeordnet. Dadurch wird erreicht, dass ein Elektromotor, welcher das Mahlwerk antreibt, gleichmäßig belastet wird und nicht plötzlich eine große Menge Eis durch das Sieb gepresst werden muss. Dadurch kann der elektrische Motor bezüglich seinen Leistungsdaten kleiner dimensioniert werden. Außerdem erfolgt eine gleichmäßige Ausgabe von Firnschnee, wodurch das "Duschgefühl" beim Benutzer optimal ist.

In einer besonderen Ausführungsform ist das Mahlsieb der Mahlvorrichtung im Querschnitt zumindest in einem Abschnitt teilkreisförmig gebogen, wobei die Kanten des zumindest einen n-kantig ausgebildeten Mahlelements oder die Kanten aller n-kantig ausgebildeten Mahlelemente bei einer Rotation des Mahlwerks entlang des teilkreisförmig gebogenen Abschnitts des Mahlsiebs bewegbar sind. Insbesondere ist ein Abstand der Kanten über die Bewegungsbahn entlang des teilkreisförmig gebogenen Abschnitts konstant.

Dies bedeutet, dass die Kanten des zumindest einen n-kantig ausgebildeten Mahlelements abstandsfrei zu diesem teilkreisförmig gebogenen Abschnitt angeordnet sind bzw. um weniger als 4mm, 3mm, 2mm oder 1mm beabstandet zu diesem teilkreisförmig gebogenen Abschnitt angeordnet sind.

Vorzugsweise handelt es sich bei dem Mahlsieb um Stanz- und/oder Laser- und/oder Biege-Blechteil. Es kann auch aus rostfreiem Stahl oder Aluminium hergestellt werden. Das Mahlsieb ist vorzugsweise einteilig hergestellt. Das Mahlwerk besteht dagegen vorzugsweise aus einem Kunststoff und ist weiter vorzugsweise weicher als das Mahlsieb.

Die zumindest eine erste Schnee- und/oder Eiserzeugungseinrichtung ist im Deckenbereich der Duschkabine angeordnet, so dass das durch das Mahlsieb hindurchpressbare Eis aus dem Entnahmebereich ausgebbar ist und mittels der Schwerkraft innerhalb der Duschkabine zu Boden fällt. Grundsätzlich wäre es hier auch möglich, dass es noch zumindest eine zweite Schnee- und/oder Eiserzeugungseinrichtung oder noch mehr als zwei Schnee- und/oder Eiserzeugungseinrichtungen gibt, die ebenfalls im Deckenbereich derselben Duschkabine angeordnet ist, so dass das Eis von zwei oder mehr als zwei Schnee- und/oder Eiserzeugungseinrichtungen an beiden Entnahmebereichen ausgebbar ist und mittels der Schwerkraft innerhalb derselben Duschkabine zu Boden fällt. Dadurch ist die Menge des zur Kühlung zur Verfügung stehenden Eises erhöht. Die Kabine ist dabei vorzugsweise oben über eine Decke verschlossen, in welcher entsprechende Öffnungen enthalten sind, durch die das Eis hindurchfällt.

Vorzugsweise ist noch eine zentrale Steuerungseinrichtung vorgesehen, die dazu ausgebildet ist, die Eismaschine der zumindest einen ersten Schnee- und/oder Eiserzeugungseinrichtung und/oder den Elektromotor für die Mahlvorrichtung derart anzusteuern, dass bei Vorliegen eines Auslösesignals (z. B. durch einen Schalter, Taster, Bewegungsmelder) Eis, welches sich in dem Zufuhr- und/oder Vorratsbehälter befindet, durch das Mahlsieb hindurchpressbar ist und in dem Entnahmebereich ausgebbar ist. In diesem Zusammenhang kann die Eismaschine derart angesteuert werden, dass diese neues Eis produziert.

Verschiedene Ausführungsbeispiele der Erfindung werden nachfolgend unter Bezugnahme auf die Zeichnungen beispielhaft beschrieben. Gleiche Gegenstände weisen dieselben Bezugszeichen auf. Die entsprechenden Figuren der Zeichnungen zeigen im Einzelnen:
- Figur 1:: eine räumliche Ansicht einer Schnee- und/oder Eisdusche;
- Figur 2:: eine seitliche Darstellung einer ersten Schnee- und/oder Einserzeugungseinrichtung;
- Figur 3:: eine Darstellung, die die Funktionsweise einer zentralen Steuerungseinrichtung näher erläutert;
- Figur 4:: eine räumliche Ansicht eines Zufuhr- und/oder Vorratsbehälters;
- Figur 5:: eine räumliche Darstellung einer Mahlvorrichtung;
- Figuren 6A, 6B, 6C:: verschiedene Ansichten eines Mahlwerks der Mahlvorrichtung;
- Figuren 7A bis 7F:: verschiedene Ansichten der Mahlvorrichtungen, wobei das Mahlwerk in unterschiedlichen Winkellagen ausgerichtet ist; und
- Figuren 8A, 8B:: verschiedene Ansichten eines Mahlsiebs.

Figur 1 zeigt eine räumliche Ansicht der erfindungsgemäßen Schnee- und/oder Eisdusche 1. Diese kann insbesondere in Sauna- und/oder Dampfbadlandschaften zur Abkühlung eingesetzt werden. Die Schnee- und/oder Eisdusche 1 umfasst eine erste Schnee- und/oder Eiserzeugungseinrichtung 2a und in diesem Fall auch eine zweite Schnee- und/oder Eiserzeugungseinrichtung 2b. Die zumindest eine erste Schnee- und/oder Eiserzeugungseinrichtung 2a umfasst gemäß Figur 2 eine (Scherben-)Eismaschine 3. Die Eismaschine 3 weist einen Eisausgabebereich 3a auf, über den sie hergestelltes Eis 4 ausgeben kann.

Figur 2 zeigt dabei eine Seitenansicht der zumindest einen ersten Schnee- und/oder Eiserzeugungseinrichtung 2a, wobei die Seitenverkleidung nicht dargestellt ist. Die Eismaschine 3 stellt insbesondere Scherbeneis her. Hierzu umfasst diese eine um eine Rotationsachse 5 drehbare Eistrommel 6, die unterhalb des Gefrierpunkts für Wasser abgekühlt ist. Die Eistrommel 6 befindet sich dabei teilweise aber nicht vollständig in einem Wasserbad 7. Die kalte Trommelwand der Eistrommel 6 bewirkt, dass das Wasser in dem Wasserbad 7 an der Trommelwand gefriert und bei einer weiteren Drehung der Eistrommel 6 aus dem Wasserbad herausgedreht wird und über eine vorzugsweise keilförmige Abschabeinrichtung 8 von der Trommelwand der Eistrommel 6 abgeschabt bzw. abgelöst wird. Je nach Temperatur der Trommelwand der Eistrommel 6 bzw. je nach Rotationsgeschwindigkeit der Eistrommel 6 können unterschiedliche Eissorten bzw. unterschiedliche Eismengen bzw. Eis in unterschiedlichen Dicken pro Zeit hergestellt werden. Es ist grundsätzlich möglich, dass die zumindest eine erste Schnee- und/oder Eiserzeugungseinrichtung 2a mehrere Eismaschinen 3 umfasst.

Die Temperatur des Eis 4 ist vorzugsweise niedriger als -2°C, -3°C, -4°C, - 5°C, -6°C, -7°C, -8°C, -9°C, -10°C, -11°C, -12°C, -13°C, -14°C, -15°C, -16°C, -17°C, -18°C, -19°C oder -20°C und ist vorzugweise höher als -30°C, -25°C, -22°C, -20°C, -19°C, -18°C, -17°C, -16°C, -15°C, -14°C, -13°C,--12°C, -11°C, -10°C, -9°C, -8°C, -7°C, -6°C, -5°C, -4°C, -3°C oder -2°C.

Die Eisproduktion mit der Eismaschine 3 ist dabei ein fortwährender Prozess.

Um das Eis 4 zwischen verschiedenen Duschgängen der Schnee- und/oder Eisdusche 1 zu speichern und um für einen Duschvorgang immer genügend Eis 4 vorrätig zu haben, sieht die zumindest eine erste Schnee- und/oder Eiserzeugungseinrichtung 2a einen Zufuhr- und/oder Vorratsbehälter 9 vor. Das Eis 4 von der Eismaschine 3 wird über den Eisausgabebereich 3a in den Zufuhr- und/oder Vorratsbehälter 9 befördert. In Figur 1 ist der Zufuhr- und/oder Vorratsbehälter 9 für die erste Schnee- und/oder Eiserzeugungseinrichtung 2a nur teilweise zu sehen. Auch die Mahlvorrichtung 10 ist angedeutet. Der Zufuhr- und/oder Vorratsbehälter 9 kann auch als Eisschacht bzw. als Eisvorratsschacht bezeichnet werden.

Um das Eis 4 zu zerkleinern, sieht die zumindest eine erste Schnee- und/oder Eiserzeugungseinrichtung 2a eine Mahlvorrichtung 10 vor. Diese Mahlvorrichtung 10 dient insbesondere dazu, das Eis 4 in dem Zufuhr- und/oder Vorratsbehälter 9 zu zerkleinern und zu verdichten. Dies bedeutet, dass das Eis 4, welches sich in dem Zufuhr- und/oder Vorratsbehälter 9 befindet, für die Ausgabe zerkleinert und verdichtet werden kann.

Es wird noch darauf hingewiesen, dass die zweite Schnee- und/oder Eiserzeugungseinrichtung 2b optional ist und dass im Folgenden lediglich der Aufbau der ersten Schnee- und/oder Eiserzeugungseinrichtung 2a erläutert wird. Der Aufbau der zweiten Schnee- und/oder Eiserzeugungseinrichtung 2b entspricht allerdings demjenigen der ersten Schnee- und/oder Eiserzeugungseinrichtung 2a.

Die Eismaschine 3 umfasst noch einen entsprechenden Lüfter bzw. Kompressor 15. Ein Entnahmebereich 16, in welchem das Eis 4 aus der Mahlvorrichtung 10 ausgebbar ist, mündet in einem Trichter bzw. ist trichterförmig ausgestaltet, wobei in dem trichterförmigen Entnahmebereich 16 in dem Ausführungsbeispiel nach Figur 1 das Eis 4 von der ersten und der zweiten Schnee- und/oder Eiserzeugungseinrichtung 2a, 2b ausgegeben wird. Grundsätzlich ist es möglich, dass der Entnahmebereich 16 noch durch eine bewegliche Klappe bzw. Lucke dann verschlossen wird, wenn sich keine Person in der Schnee- und/oder Eisdusche 1 abduschen möchte. Wasser, welches durch schmelzendes Eis 4 in dem Zufuhr- und/oder Vorratsbehälter 9 entsteht tropft nicht auf den Boden einer Duschkabine 20. Über ein Wasserableitsystem (z.B. ein Rohr) wird das Schmelzwasser bei geschlossener Klappe bzw. Lucke abgeleitet.

Die erste Schnee- und/oder Eiserzeugungseinrichtung 2a, 2b ist an einer Deckenanordnung 17, bei welcher es sich beispielsweise um eine abgehängte Decke handeln kann, befestigt. Der trichterförmige Entnahmebereich 16 ist dabei in einer Aussparung bzw. Öffnung der Deckenanordnung 17 angeordnet. Vorzugsweise gibt es noch ein Untergestell 18, auf dem die erste und die zweite Schnee- und/oder Eiserzeugungseinrichtung 2a, 2b angeordnet ist, wobei das Untergestell eine Öffnung bzw. Ausnehmung der Deckenanordnung 17 überdeckt. Das Untergestell 18 kann dabei noch eine Auffangwanne umfassen, über die beispielsweise Wasser aus geschmolzenem Eis abgeführt werden kann.

Die Schnee- und/oder Eisdusche 1 umfasst, wie in Figur 1 dargestellt, noch eine Duschkabine 20. Diese Duschkabine 20 umfasst Seitenwände 21, die einen Duschraum zumindest teilweise begrenzen. Die Mahlvorrichtung 10 ist dabei derart im Deckenbereich 22 der Duschkabine 20 angeordnet, so dass das Eis 4, welches aus dem Entnahmebereich 16 ausgebbar ist, lediglich mittels der Schwerkraft innerhalb der Duschkabine 20 zu Boden fällt.

In Figur 3 ist ein Übersichtsschaltbild dargestellt, welches erläutert, wie die erfindungsgemäße Schnee- und/ oder Eisdusche 1 betrieben werden kann und welche Komponenten zur Steuerung diese aufweist. Gesteuert wird die Schnee- und/oder Eisdusche 1 von einer zentralen Steuerungseinrichtung 30. Bei dieser kann es sich beispielsweise um einen Mikrocontroller oder einen FPGA handeln. Die zentrale Steuerungseinrichtung 30 verfügt über verschiedene Schnittstellen, über die zusätzliche Peripheriegeräte angeschlossen werden können. Bei diesen Schnittstellen kann es sich einerseits um einfache I/O-Anschlüsse handeln oder andererseits um ganze Bussysteme (z.B. CAN, SPI, Ethernet, usw.).

Die zentrale Steuerungseinrichtung 30 ist dazu ausgebildet, die Eismaschine 3 der zumindest einen ersten (und auch zweiten) Schnee- und/oder Eiserzeugungseinrichtung 2a anzusteuern. Sie ist ebenfalls dazu ausgebildet, einen Elektromotor 31 anzusteuern, der die Mahlvorrichtung 10 antreibt. Über eine entsprechende Schnittstelle kann der zentralen Steuerungseinrichtung 30 auch ein Auslösesignal zugeführt werden. Sobald die zentrale Steuerungseinrichtung 30 ein solches Auslösesignal empfängt bzw. detektiert, ist sie dazu ausgebildet, den Elektromotor 31 für die Mahlvorrichtung 10 derart anzusteuern, dass Eis 4 durch die Mahlvorrichtung 10 hindurchgepresst wird und in dem Entnahmebereich 16 ausgebbar ist. Gleichzeitig oder alternativ kann auch die Eismaschine 3 angesteuert werden, dass diese zusätzliches Eis 4 produziert.

Vorzugsweise ist auch eine Betätigungseinrichtung 32 vorgesehen. Bei der Betätigungseinrichtung 32 kann es sich beispielsweise um einen Schalter bzw. Taster 32a handeln. Dieser Schalter bzw. Taster 32a ist in der Duschkabine 20 angeordnet und kann von einer Person betätigt werden, die sich gerne mit Schnee und/oder Eis abduschen möchte. Bei der Betätigungseinrichtung 32 kann es sich auch um einen Präsenzsensor 32b handeln, welcher die Duschkabine 20 auf die Präsenz einer Person hin überwacht. Die Detektion einer solchen Person erfolgt bei einem Präsenzsensor 32b berührungslos. Dieser kann beispielsweise über Infrarot, Ultraschall, Radar oder Lichtschranken die Duschkabine 20 überwachen.

Die Betätigungseinrichtung 32 ist dabei elektrisch mit der zentralen Steuerungseinrichtung 30 verbunden. Sobald die Betätigungseinrichtung 32 die Präsenz einer Person in der Duschkabine 20 detektiert, ist diese dazu ausgebildet, das Auslösesignal an die zentrale Steuerungseinrichtung 30 zu übersenden.

Vorzugsweise umfasst die zentrale Steuerungseinrichtung 30 noch eine Zeitgebereinrichtung, wodurch die zentrale Steuerungseinrichtung 30 dazu ausgebildet ist, dass sie bei Vorliegen des Auslösesignals den Elektromotor 31 für die Mahlvorrichtung 10 lediglich für ein festlegbares Zeitintervall ansteuert, so dass das Eis 4 in dem Zufuhr- und/oder Vorratsbehälter 9 durch die Mahlvorrichtung 10 lediglich für eine bestimmte Zeitdauer hindurchgepresst wird und in dem Entnahmebereich 16 ausgegeben wird. Das Zeitintervall kann bei wenigen Sekunden bis hin zu wenigen Minuten liegen. Vorzugsweise ist das Zeitintervall auf weniger als 1 Minute eingestellt.

Die zumindest eine erste Schnee- und/oder Eiserzeugungseinrichtung 2a umfasst außerdem noch zumindest einen Füllstandssensor 33 (s. auch Figur 2). Dieser ist insbesondere innerhalb des Zufuhr- und/oder Vorratsbehälters 9 angeordnet und dazu ausgebildet, das Erreichen einer bestimmten Füllstandshöhe von Eis 4 in dem Zufuhr- und/oder Vorratsbehälter 9 an die zentrale Steuerungseinrichtung 30 zu übermitteln. Die zentrale Steuerungseinrichtung 30 ist dann dazu ausgebildet, anhand der erhaltenen Füllstandshöhe die Eismaschine 3 der zumindest einen ersten Schnee- und/oder Eiserzeugungseinrichtung 2a derart anzusteuern, dass diese solange Eis 4 in einer einstellbaren Temperatur erzeugt und über den Eisausgabebereich 3a in den Zufuhr- und/oder Vorratsbehälter 9 ausgibt, bis der Füllstandssensor 33 das Erreichen der bestimmten Füllstandshöhe von Eis 4 in dem Zufuhr- und/oder Vorratsbehälter 9 an die zentrale Steuerungseinrichtung 30 übermittelt. Der Füllstandssensor 33 kann auch noch einen Temperatursensor beinhalten, der die Temperatur innerhalb des Zufuhr- und Vorratsbehälters 9 misst und an die zentrale Steuerungseinrichtung 30 übermittelt. Überschreitet die Temperatur einen oberen Grenzwert, dann kann die Eismaschine 3 angewiesen werden, dass Eis 4 mit einer niedrigeren Temperatur erzeugt werden soll.

Der Füllstandssensor 33 kann unterschiedlich aufgebaut sein. Beispielsweise kann das Gewicht des Eises 4 in dem Zuführ- und/oder Vorratsbehälter 9 dazu führen, dass bei genügend Eis 4 der Füllstandssensor 33 bewegt wird, wobei diese Bewegung das Erreichen einer bestimmten Füllstandshöhe signalisiert. Es wäre auch möglich, dass der Füllstandssensor 33 berührungslos die Füllstandshöhe misst und an die zentrale Steuerungseinrichtung 30 überträgt. Beispielsweise könnte über Laufzeitunterschiede mittels Ultraschall ermittelt werden, wie weit das Eis 4 innerhalb des Zufuhr- und/oder Vorratsbehälters 9 noch von dem Füllstandssensor 33 entfernt ist.

Vorzugsweise umfasst die Schnee- und/oder Eisdusche 1 noch zumindest eine Gebläseeinrichtung 34. Die zentrale Steuerungseinrichtung 30 ist dazu ausgebildet, die Gebläseeinrichtung 34 derart anzusteuern, dass beispielsweise bei Vorliegen des Auslösesignals und/oder bei aktiviertem Elektromotor 31 für die Mahlvorrichtung 10 die Gebläseeinrichtung 34 aktivierbar ist und diese einen Luftstrom erzeugt, der dazu führt, dass das im Entnahmebereich 16 ausgegebene Eis 4 in der Schnee- und/oder Eisdusche 1, also in der Duschkabine 20 verwirbelt wird.

Entsprechende Auslassdüsen für die Gebläseeinrichtung 34 können beispielsweise in dem Entnahmebereich 16 oder im Deckenbereich 22 bzw. im Bereich einer Rückwand der Duschkabine 20 angeordnet sein. Eine Stärke des Luftstroms der Gebläseeinrichtung 34 kann entlang des Zeitintervalls, für welches der Elektromotor 31 die Mahlvorrichtung 10 antreibt, variiert werden.

Vorzugsweise umfasst die Schnee- und/oder Eisdusche 1 noch zumindest eine Lautsprechereinrichtung 35. Die Lautsprechereinrichtung 35 ist innerhalb der Duschkabine 20 bzw. in der Deckenanordnung 17 oder in dem Untergestell 18 angeordnet. Sie könnte auch in einer Seitenwand 21 der Duschkabine 20 angeordnet sein. Die zentrale Steuerungseinrichtung 30 ist dazu ausgebildet, die Lautsprechereinrichtung 35 derart anzusteuern, dass bei Vorliegen des Auslösesignals und/oder bei aktiviertem Elektromotor 31 für die Mahlvorrichtung 10 die Lautsprechereinrichtung 35 aktivierbar ist und voreingestellte Klänge (z.B. einzelne Töne oder Melodien oder Lieder) ausgegeben werden.

Außerdem ist es möglich, dass die Schnee- und/oder Eisdusche 1 noch zumindest eine Lichteinrichtung 36 aufweist, die derart innerhalb der Duschkabine 20 oder der Deckenanordnung 17 bzw. in dem Untergestell 18 angeordnet ist, dass dadurch die Duschkabine 20 zumindest teilweise ausgeleuchtet wird. Die zentrale Steuerungseinrichtung 30 ist dann dazu ausgebildet, die Leichteinrichtung 36 derart anzusteuern, dass bei Vorliegen des Auslösesignals und/oder bei aktiviertem Elektromotor 31 für die Mahlvorrichtung 10 die Lichteinrichtung 36 aktivierbar ist und ein voreingestelltes Beleuchtungsszenario mit wechselnden Lichteffekten einstellt.

Die Lichteinrichtung 36 kann dabei unterschiedliche Helligkeitswerte als auch unterschiedliche Farben einstellen. Es ist beispielsweise möglich, dass die Lichteinrichtung 36, die Lautsprechereinrichtung 35 und die Gebläseeinrichtung 34 derart aufeinander abgestimmt sind, dass beispielsweise ein Gewitterszenario bestehend aus einem Sturm (Gebläse), einem entsprechenden Donner (Akustik) und einem entsprechenden Blitz (Beleuchtung) ausgegeben wird, um dem Benutzer das Gefühl zu geben, er befinde sich gerade auf einem abgeschiedenen Berg.

Grundsätzlich ist es auch möglich, dass die noch verbleibende Zeitdauer, also die Zeit wie lange der Duschvorgang noch andauert, über die Lichteinrichtung 36 anhand von immer helleren Farben oder vom Wechsel einer Farbe zu einer anderen Farbe (z.B. rot nach grün) signalisiert wird. Selbiges kann auch über die Lautsprechereinrichtung 35 erfolgen, wo beispielsweise die vorhandene Zeitdauer in Form eines Countdowns wiedergegeben wird. Selbiges kann auch mit der Gebläseeinrichtung 34 erfolgen, wonach der Luftstrom immer stärker wird. Dadurch kann dem Benutzer das Gefühl vermittelt werden, wie lange er noch in der Duschkabine 20 bleiben muss.

Die zentrale Steuerungseinrichtung 30 ist außerdem dazu ausgebildet, Steuerbefehle von einem übergeordneten Steuergerät 37 kabelgebunden oder drahtlos (siehe Figur 3) zu empfangen und Messdaten bzw. Konfigurationsdaten kabelgebunden oder drahtlos an das übergeordnete Steuergerät 37 zu übertragen. Die Messdaten können beispielsweise die Anzahl der Duschvorgänge, die Menge des hergestellten Eises 4, die Füllstandshöhe usw. umfassen. Konfigurationsdaten können angeben wieviel Eis 4 in welcher Zeit mit welcher Temperatur hergestellt werden soll. Die Steuerbefehle dienen insbesondere zum Ändern der Konfigurationsdaten (z.B. die Menge des herzustellenden Eises pro Zeitintervall und die Zeitdauer eines Duschvorganges). Eine drahtlose Übertragung kann beispielsweise mittels WLAN, Bluetooth®, usw. erfolgen.

In Figur 4 ist eine räumliche Darstellung des Zufuhr- und/oder Vorratsbehälters 9 dargestellt. Der Zufuhr- und/oder Vorratsbehälter 9 umfasst Seitenwände 25, die einen Eisaufnahmeraum 26 (siehe Figur 2) umgrenzen. Die Mahlvorrichtung 10 ist in einem unteren Endbereich 9a des Zufuhr- und/oder Vorratsbehälters 9 angeordnet. Wie bereits erläutert, mündet der Eisausgabebereich 3a in einen Zuführbereich des Zufuhr- und/oder Vorratsbehälters 9, so dass Eis 4 von der Eismaschine 3 über den Eisausgabebereich 3a in den Zufuhr- und/oder Vorratsbehälter 9 beförderbar ist. Der Zuführbereich bzw. der Bereich, in welchem der Eisausgabebereich 3a der Eismaschine 3 in den Zufuhr- und/oder Vorratsbehälter 9 mündet, ist in einem oberen Endbereich 9b des Zufuhr- und/oder Vorratsbehälters 9 angeordnet. Der Zufuhr- und/oder Vorratsbehälter 9 ist derart angeordnet und ausgerichtet, dass das Eis 4 alleine aufgrund der Schwerkraft von dem oberen Endbereich 9b in Richtung des unteren Endbereiches 9a bewegbar ist (fällt). Der obere Endbereich 9b ist in diesem Ausführungsbeispiel breiter als der untere Endbereich 9a. Vorzugsweise läuft der Zufuhr- und/oder Vorratsbehälter 9 vom unteren Endbereich 9a in Richtung des oberen Endbereichs 9b zumindest abschnittsweise trichterförmig auseinander (im Längsschnitt konisch). Dargestellt ist, dass der Zufuhr- und/oder Vorratsbehälter 9 aus mehreren Segmenten besteht. Ein Segment verbreitert sich in Längsrichtung des Zufuhr- und/oder Vorratsbehälters 9, wohingegen die anderen Segmente über ihre Länge im Querschnitt einen konstanten Durchmesser aufweisen. Die Mahlvorrichtung 10 ist dagegen vorzugsweise am Ende bzw. am unteren Endbereich 9a des Zufuhr- und/oder Vorratsbehälters 9 angeordnet. Das Eis 4 wird alleine aufgrund der Schwerkraft stets der Mahlvorrichtung 10 zugeführt.

Die Mahlvorrichtung 10 kann dabei innerhalb des Zufuhr- und/oder Vorratsbehälters 9 angeordnet sein oder außerhalb in einem separaten Gehäuse.

Weiterhin ist der Elektromotor 31 dargestellt, welcher eine drehbare Motorwelle 46 umfasst, über die die Mahlvorrichtung 10 antreibbar ist.

Grundsätzlich wäre es möglich, dass die Eismaschinen 3 von der ersten und von der zweiten Schnee- und/oder Eiserzeugungseinrichtung 2a, 2b das erzeugte Eis 4 demselben Zufuhr- und/oder Vorratsbehälter 9 zuführen. In diesem Fall würde es lediglich einen Zufuhr- und/oder Vorratsbehälter 9 und lediglich eine Mahlvorrichtung 10 für zwei Eismaschinen 3 geben.

In den weiteren Figuren 5, 6A, 6B, 7A bis 7F, 8A und 8B wird der Aufbau der Mahlvorrichtung 10, die ein Mahlwerk 11 und ein Mahlsieb 12 umfasst, genauer beschrieben.

Figur 5 zeigt dabei eine räumliche Darstellung der Mahlvorrichtung 10 mit deren Hilfe ein optimaler Firnschnee herstellbar ist, der nicht sofort schmilzt. Gestrichelt dargestellt sind noch Gehäuseseiten, die zum besseren Verständnis weggelassen worden sind. Besonders vorteilhaft hat sich erwiesen, dass neben einem (speziell) geformten Mahlwerk 11 noch ein Mahlsieb 12 verwendet werden soll. Das Mahlwerk 11 ist dabei gegenüber dem Mahlsieb 12, welches stationär angeordnet ist, beweglich angeordnet und um eine Drehachse 13 drehbar. Das Eis 4, welches der Mahlvorrichtung 10 lediglich aufgrund der Schwerkraft aus dem Zufuhr- und/oder Vorratsbehälter 9 zugeführt wird, wird aufgrund der Drehung des Mahlwerks 11 durch das Mahlsieb 12 hindurchgepresst (und verdichtet) und in den Entnahmebereich 16 ausgegeben. Das Eis 4 wird dabei der Mahlvorrichtung 10 auf einer ersten Seite 14 zugeführt und durch das Mahlwerk 11 auf eine gegenüberliegende zweite Seite verschoben bzw. in Richtung einer gegenüberliegenden zweiten Seite gedrückt. Die zweite Seite wird durch das Mahlsieb 12 begrenzt, wobei das Mahlwerk 11 das Eis 4 durch Öffnungen 40 (siehe Figur 8A) in dem Mahlsieb 12 hindurchdrückt. Durch den Einsatz eines solchen Mahlsiebs 12 wird das Eis 4 auch auf eine vorbestimmte optimale und konstante und reproduzierbare Größe hingebracht. Durch die einstellbare Temperatur des Eises 4 und der Größe der Öffnungen 40 in dem Mahlsieb 12 ist es möglich, einen optimalen Firnschnee zu erzeugen wie er sonst nur an kalten Wintertagen zu finden ist.

Die Öffnungen 40 weisen einen Durchmesser oder eine (maximale) Länge auf, die vorzugsweise größer ist als 1mm, 1,5mm, 2mm, 2,5mm, 3mm, 3,5mm, 4mm, 5mm, 6mm und die vorzugsweise kleiner ist als 8mm, 7mm, 5,5mm, 4,5mm, 3,5mm, 2,5mm oder 1,5 mm. Vorzugsweise beträgt der Durchmesser oder die Länge der Öffnungen 40 4 mm.

Das Mahlsieb 12 verläuft in Längsrichtung der Mahlvorrichtung 10, also parallel zur Drehachse 13 (Rotationsachse). Das Mahlsieb 12 ist in den Figuren 8A und 8B detailliert dargestellt. Figur 8A zeigt eine Draufsicht auf das Mahlsieb 12, wohingegen Figur 8B einen Querschnitt durch das Mahlsieb 12 zeigt. Das Mahlsieb 12 ist im Hinblick auf Figur 5 entlang einer bestimmten Länge in Längsrichtung, also entlang der Rotationsachse 13 der Mahlvorrichtung 10 im Querschnitt zumindest in einem Abschnitt 12a teilkreisförmig gebogen. Das Mahlsieb 12 ist zumindest in dem gebogenen Abschnitt 12a gelocht ausgeführt, wobei die Löcher 40 in Draufsicht rund, oval, n-eckig (z. B. sechseckig) oder n-polygonal sind bzw. einer solchen Form angenähert sind. Ein Loch 40 kann auch eine von einem anderen Loch 40 abweichende Form aufweisen.

Das Mahlsieb 12 umfasst außerdem zwei in etwa parallel zueinander verlaufende Halteabschnitte 12b, die ebenfalls in Längsrichtung, also in Richtung der Rotationsachse 13 der Mahlvorrichtung 10 verlaufen. Die zwei Halteabschnitte 12b sind dabei durch den teilkreisförmig gebogenen Abschnitt 12a des Mahlsiebs 12 miteinander verbunden.

Der teilkreisförmig gebogene Abschnitt 12a könnte auch durch mehrere Segmente gebildet sein, die im Querschnitt unter einem Winkel schräg aufeinander zu laufen.

Die zwei Halteabschnitte 12b können optional noch Befestigungsöffnungen 41 aufweisen, um an einem Gehäuse 42 der Mahlvorrichtung 10 befestigt zu werden.

Das Gehäuse 42 der Mahlvorrichtung 10 ist in Figur 5 dargestellt. Es umfasst Seitenwände 42a, die einen Mahlraum 43 begrenzen, in welchem das Mahlwerk 11 und das Mahlsieb 12 angeordnet sind. Das Gehäuse 42 ist dabei deckel- und bodenfrei ausgebildet, weil hier das Eis 4 hinzugeführt bzw. der Firnschnee abgeführt werden muss.

Das Mahlsieb 12 ist über die zwei Halteabschnitte 12b in dem Gehäuse 42 befestigt gehalten. In Figur 5 umfasst das Gehäuse 42 hierfür Aufnahmenuten 44, die in vorzugweise zwei verschiedenen gegenüberliegenden Seitenwänden 42a des Gehäuses 42 eingebracht sind. In diese Aufnahmenuten 44 können die Halteabschnitte 12b mit einem Bewegungsvektor (ausschließlich) in Längsrichtung der Mahlvorrichtung 10 eingeschoben werden. Im Anschluss daran wird die Stirnwand 42b montiert.

Grundsätzlich wäre es auch möglich, dass das Gehäuse 42 aus zwei Gehäusehälften zusammengesetzt ist, zwischen denen die Halteabschnitte 12b eingesetzt bzw. eingeklemmt sind. In diesem Fall könnten die Gehäusehälften noch Vorsprünge umfassen, die in die Befestigungsöffnungen 41 an den Halteabschnitten 12b eingreifen.

Das Mahlsieb 12 ist vorzugsweise als Stanz- und/oder Laser- und/oder Biege- und/oder Kantteil hergestellt. Das Mahlsieb 12 ist vorzugsweise einteilig aufgebaut und besteht aus einem einzigen Werkstück. Es besteht aus oder umfasst ein Blech oder einen nicht rostenden Stahl (z.B. Edelstahl) oder Aluminium. Es ist daher insbesondere aus einem rostfreien Material hergestellt.

Der Zufuhr- und/oder Vorratsbehälter 9 besteht vorzugsweise aus einem schlecht wärmeleitenden Material, insbesondere aus einem Kunststoff. Er könnte auch aus einem Metall bestehen, wobei dieses vorzugsweise isoliert sein sollte. Der Zufuhr- und/oder Vorratsbehälter 9 kann außerdem noch zusätzlich gekühlt werden.

In den Figuren 5, 6A und 6B ist das Mahlwerk 11 dargestellt. Das Mahlwerk 11 umfasst zumindest ein Mahlelement 11a. Dargestellt ist in den Figuren allerdings, dass das Mahlwerk 11 mehrere Mahlelemente 11a, 11b, 11c, 11d umfasst. Das zumindest eine Mahlelement 11a ist im Querschnitt (siehe z.B. Figur 6B) n-eckig aufgebaut, mit n größer gleich 3, 4, 5, 6, 7, 8, 9 oder 10 und umfasst daher n-Kanten 50 (s. Figur 6A).

Das zumindest eine n-Kanten 50 umfassende Mahlelement 11a umfasst in Umfangsrichtung n-Umfangsflächen 51, wobei bezogen auf die Rotationsachse, also die Drehachse 13 zwei in Umfangsrichtung benachbarte Umfangsflächen 51 unter Bildung einer der Kanten 50 miteinander verbunden sind. Eine Umfangsfläche 51 ist dabei in Umfangsrichtung länger als eine andere Umfangsfläche 51 oder länger als alle anderen Umfangsflächen 51 des Mahlelements 11a. Dieser Sachverhalt wird bei Betrachtung des Querschnitts in Figur 6B verdeutlicht. Das zumindest eine n-eckige Mahlelement 11a umfasst im Querschnitt n-Umfangsabschnitte 52, wobei zwei in Umfangsrichtung benachbarte Umfangsabschnitte 52 unter Bildung einer Ecke miteinander verbunden sind bzw. unter Bildung einer Ecke aufeinander (winkelig) zulaufen. Ein Umfangsabschnitt 52 ist dabei länger als ein anderer Umfangsabschnitt 52 oder, wie in Figur 6B dargestellt, länger als alle anderen Umfangsabschnitte 52 des zumindest einen Mahlelements 11a. Dies bewirkt den Vorteil, dass dieser Umfangsabschnitt 52 bzw. diese in Umfangsrichtung längere Umfangsfläche 51 besonders viel Eis 4 bzw. auch größere Eisbrocken in Richtung des Mahlsiebs 12 befördern kann. Die anderen Umfangsflächen 51 sind in Umfangsrichtung gleich lang. Selbiges gilt im Hinblick auf Figur 6B auch für die anderen Umfangsabschnitte 52. Diese sind vorzugsweise ebenfalls gleich lang.

Zumindest eine oder alle der n-Kanten 50 des zumindest einen Mahlelements 11a, die zwischen zwei benachbarten Umfangsflächen 51 verläuft, ist bzw. sind parallel zur Rotationsachse, also zur Drehachse 13 ausgerichtet. Eine schraubenförmige Ausrichtung wäre ebenfalls möglich.

Zumindest eine oder in diesem Fall alle der n-Umfangsabschnitte 52 (Figur 6B) haben einen geraden Verlauf. Sie können auch gebogen sein, insbesondere einen konkaven, in Richtung der Drehachse 13 weisenden Verlauf aufweisen.

Es wäre auch möglich, dass zumindest eine Kante 50 oder alle Kanten 50 des zumindest einen n-kantigen Mahlelements 11a abgeschrägt sind, also eine Fase umfassen. Dieser Sachverhalt ist in Figur 6C dargestellt.

In dem gezeigten Ausführungsbeispiel handelt es sich bei dem zumindest einen n-eckigen Mahlelement 11a des Mahlwerks 11 um ein 5-eckiges Mahlelement 11a. Ein Winkel zwischen dem längeren Umfangsabschnitt 52 zu den zwei jeweils angrenzenden kürzeren Umfangsabschnitten 52 beträgt in etwa 90° und ein Winkel zwischen den kürzeren Umfangsabschnitten 52 untereinander beträgt in etwa 120°. Der Wortlaut "in etwa" ist dahingehend zu verstehen, dass eine Abweichung von weniger als 5°, 4°, 3°, 2° oder weniger als 1° davon umfasst gilt. Im Hinblick auf Figur 5 gilt selbiges natürlich auch für die Umfangsflächen 51. Ein Winkel zwischen der längeren Umfangsfläche 51 in Umfangsrichtung des 5-eckigen Mahlelements 11a zu den zwei jeweils angrenzenden kürzeren Umfangsflächen 51 in Umfangsrichtung beträgt in etwa 90° und ein Winkel zwischen den kürzeren Umfangsflächen in Umfangsrichtung untereinander beträgt in etwa 120°.

Die längere Umfangsfläche 51 in Umfangsrichtung ist vorzugsweise kürzer als 15cm, 14cm, 13cm, 12cm, 11cm, 10cm, 9cm, 8cm, 7cm, 6cm, 5cm und weiter vorzugsweise länger als 4cm, 5cm, 8cm, 10cm, 12cm, 14cm, 16cm, 18cm. Ein Mahlelement 11a erstreckt sich in Längsrichtung, also entlang der Rotationsachse bzw. Drehachse 13 vorzugsweise um mehr als 3cm, 4cm, 5cm, 6cm, 7cm, 8cm, aber vorzugsweise weniger als 12cm, 11cm, 10cm, 9cm, 8cm, 7cm, 6cm, 5cm und ist weiter vorzugsweise 5,5 cm lang.

Grundsätzlich umfasst das Mahlwerk 11 vorzugsweise mehrere Mahlelemente 11a, 11b, 11c, 11d. Es kann zumindest ein, zwei, drei, vier, fünf oder sechs oder mehr als sechs weitere Mahlelemente 11b, 11c, 11d umfassen. In dem Ausführungsbeispiel umfasst das Mahlwerk 11 insgesamt vier Mahlelemente 11a, 11b, 11c, 11d. Sämtliche Mahlelemente 11a, 11b, 11c, 11d sind im Querschnitt n-eckig aufgebaut, mit n größer gleich 3, 4, 5, 6, 7, 8, 9 oder 10 und umfassen daher n-Kanten 50. Jedes Mahlelement 11a bis 11d kann gleich viele oder unterschiedlich viele Ecken umfassen. Alle Mahlelemente 11a bis 11d des Mahlwerks 11 sind in Längsrichtung, also entlang der Rotationsachse 13 der Mahlvorrichtung 10 nebeneinander angeordnet. Insbesondere für den Fall, dass zwei benachbarte Mahlelemente 11a bis 11d identisch zueinander aufgebaut sind, sind sie mit unterschiedlichen Drehwinkeln, also in unterschiedlichen Winkellagen zueinander angeordnet. Dadurch verlaufen die Kanten 50 der einzelnen Mahlelemente 11a bis 11d nicht jeweils in bzw. entlang einer gemeinsamen Gerade.

Die Mahlvorrichtung 10 umfasst außerdem einen Drehstab 47, durch den die Rotationsachse 13 des Mahlwerks 11 verläuft. Der Drehstab 47 ist mit der Motorwelle 46 des Elektromotors 31 drehfest gekoppelt. Hierzu kann der Drehstab 47 einen Vorsprung 56 (s. Figur 6B) aufweisen, in welchen eine Nut in der Motorwelle 46 eingreift. Natürlich könnte die Nut auch an dem Drehstab 47 ausgebildet, die wiederum in einem Vorsprung der Motorwelle 46 eingreift.

Das zumindest eine Mahlelement 11a bzw. alle Mahlelemente 11a bis 11d sind von dem Drehstab 47 durchsetzt und drehfest mit dem Drehstab 47 gekoppelt. Dies gelingt insbesondere über eine entsprechende Querschnittsform des Drehstabs 47, an die eine Durchführöffnung innerhalb der Mahlelemente 11a bis 11d angepasst ist. Die Querschnittsform des Drehstabs 47 sollte in diesem Bereich eine von einem runden Querschnitt abweichende Form aufweisen. Die Mahlelemente 11a bis 11d werden in der Montage auf den Drehstab 47 gesteckt und der Drehstab 47 in das Gehäuse 42 der Mahlvorrichtung 10 eingelegt. Eine Stirnwand 42b des Gehäuses 42 weist insbesondere eine Durchtrittsöffnung auf, aus der der Drehstab 47 aus dem Gehäuse hinaus bzw. die Motorwelle 46 in das Gehäuse 42 hineintreten kann. Hier ist vorzugsweise noch eine Lagerung vorgesehen bzw. der Drehstab 47 oder die Motorwelle 46 sind beabstandet zu der Stirnwand 42b des Gehäuses 42 angeordnet.

Alle Mahlelemente 11a bis 11d des Mahlwerks 11 können einteilig aus einem gemeinsamen Werkstück gebildet sein. Vorzugsweise besteht allerdings jedes Mahlwerk 11a bis 11d aus einem separaten Werkstück, wodurch die einzelnen Mahlelemente 11a bis 11d voneinander getrennt ausgebildet sind. Wie bereits erläutert, sind zwei benachbarte (identisch aufgebaute) Mahlelemente 11a bis 11d mit unterschiedlichen Drehwinkeln zueinander auf dem Drehstab 47 drehfest angeordnet.

Für den Fall, dass es m-Mahlelemente 11a bis 11d gibt, mit m ≥ 2, 3, 4, 5, 6, 7, 8, 9, 10 sind die einzelnen m-Mahlelemente vorzugsweise um α = 360°/m verdreht zueinander angeordnet. In dem gezeigten Beispiel gibt es vier Mahlelemente 11a bis 11d, die daher vorzugsweise jeweils um 90° versetzt zueinander angeordnet sind.

Wie bereits erläutert, ist das Mahlsieb 12 der Mahlvorrichtung 10 im Querschnitt (s. Figur 8B) zumindest in einem Abschnitt 12a teilkreisförmig gebogen. Die Kanten 50 des zumindest einen n-kantig ausgebildeten Mahlelements 11a oder die Kanten 50 aller n-kantig ausgebildeten Mahlelemente 11a bis 11d sind bei einer Rotation des Mahlwerks 11 entlang des teilkreisförmig gebogenen Abschnitts 12a des Mahlsiebs 12 bewegbar.

Insbesondere sind die Kanten 50 des zumindest einen n-kantig ausgebildeten Mahlelements 11a oder die Kanten 50 aller n-kantig ausgebildeten Mahlelemente 11a bis 11d bei einer Bewegung entlang des teilkreisförmig gebogenen Abschnitts 12a des Mahlsiebs 12 abstandsfrei zu diesem teilkreisförmig gebogenen Abschnitt 12a angeordnet, wodurch das Eis 4 besonders effizient durch das Mahlsieb 12 drückbar ist. Grundsätzlich wäre auch ein Abstand von weniger als 4mm, 3mm, 2mm oder 1mm zu dem teilkreisförmig gebogenen Abschnitt 12a möglich.

Das Mahlwerk 11 mit den entsprechenden Mahlelementen 11a bis 11d besteht aus oder umfasst Kunststoff, insbesondere POM (Polyoxymethylen). Die Mahlelemente 11a bis 11d haben eine Shorehärte, die vorzugsweise größer ist als 70, 71, 72, 73, 74, 75, 76, 77, 78, 79, 80, 81, 82, 83, 84, 85, 86, 87, 88, 89, 90 oder 91 und die vorzugsweise kleiner ist als 95, 93, 91, 90, 89, 88, 87, 86, 85, 84, 83, 82, 81, 80, 79, 78, 77, 76, 75, 74, 73, 72 oder 71. Insbesondere liegt die Shorehärte in einem Bereich von 79 bis 83. Jedes Mahlelement 11a bis 11d ist vorzugsweise aus einem einzigen Werkstück hergestellt.

In den Figuren 7A bis 7F sind verschiedene Drehstellungen bzw. Winkellagen des zumindest einen Mahlelements 11a dargestellt. Es ist gezeigt, dass die Ecken und damit die sich in Längsrichtung, also in Richtung der Rotationsachse 13 ausgebildeten Kanten 50 optimal an dem zumindest teilkreisförmig gebogenen Abschnitt 12a des Mahlsiebs 12 entlang bewegt werden, wobei der Abstand zwischen einer Kante 50 und dem zumindest teilkreisförmig gebogenen Abschnitt 12a des Mahlsiebs 12 in Bereich dieses Abschnitts 12a über den entsprechenden Drehwinkel vorzugsweise konstant ist.

Die Umfangsflächen 51 der einzelnen Mahlelemente 11a, 11b, 11c, 11d sind glatt, also eben ausgeführt. Insbesondere sind die Umfangsflächen 51 frei von Zacken ausgeführt.

Das Mahlwerk 11 dreht sich mit einer Geschwindigkeit von vorzugsweise weniger als zehn, acht, sechs, fünf, vier, drei, zwei oder einer Umdrehung pro Sekunde.

Die Eiserzeugung erfolgt durch die Eismaschine 3 unabhängig von einer aktivierten Mahlvorrichtung 10.

Die folgenden Beispiele sind nicht Teil der Erfindung, die in den beigefügten Ansprüchen definiert ist.

Weitere Vorteile liegen noch vor, wenn die Schnee- und/oder Eisdusche 1 die folgenden Merkmale umfasst:
- die Mahlvorrichtung 10 ist in einem unteren Endbereich 9a des Zufuhr- und/oder Vorratsbehälters 9 angeordnet;
- der Zuführbereich ist in einem oberen Endbereich 9b des Zufuhr- und/oder Vorratsbehälters 9 angeordnet, wobei das Eis 4 alleine aufgrund der Schwerkraft von dem oberen Endbereich 9b in Richtung des unteren Endbereichs 9a bewegbar ist.

Weitere Vorteile liegen noch vor, wenn die Schnee- und/oder Eisdusche 1 die folgenden Merkmale umfasst:
- der obere Endbereich 9b des Zufuhr- und/oder Vorratsbehälters 9 ist breiter als der untere Endbereich 9a des Zufuhr- und/oder Vorratsbehälters 9; und/oder
- der Zufuhr- und/oder Vorratsbehälter 9 besteht aus oder umfasst einen Kunststoff.

Weitere Vorteile liegen noch vor, wenn die Schnee- und/oder Eisdusche 1 die folgenden Merkmale umfasst:
- zumindest einer oder alle der n Kanten 50 zwischen je zwei benachbarten Umfangsflächen 51 verläuft oder verlaufen parallel zur Drehachse 13 oder schraubenförmig; und/oder
- zumindest einer oder alle der n-Umfangsabschnitte 52 haben einen geraden oder gebogenen, insbesondere konkaven Verlauf.

Weitere Vorteile liegen noch vor, wenn die Schnee- und/oder Eisdusche 1 die folgenden Merkmale umfasst:
- zumindest eine Kante 50 oder alle Kanten 50 des n-kantigen Mahlelements 11a ist oder sind abgeschrägt.

Weitere Vorteile liegen noch vor, wenn die Schnee- und/oder Eisdusche 1 die folgenden Merkmale umfasst:
- die Mahlvorrichtung 10 umfasst einen Drehstab 47, durch den die Drehachse 13 des Mahlwerks 11 verläuft;
- das zumindest eine Mahlelement 11a ist oder alle Mahlelemente 11a, 11b, 11c, 11d sind von dem Drehstab 47 durchsetzt und drehfest mit dem Drehstab 47 gekoppelt.

Weitere Vorteile liegen noch vor, wenn die Schnee- und/oder Eisdusche 1 die folgenden Merkmale umfasst:
- die zumindest eine erste Schnee- und/oder Eiserzeugungseinrichtung 2a umfasst einen Elektromotor 31 mit einer drehbaren Motorwelle 46;
- der Drehstab 47 ist mit der Motorwelle 46 drehfest gekoppelt.

Weitere Vorteile liegen noch vor, wenn die Schnee- und/oder Eisdusche 1 die folgenden Merkmale umfasst:
- das Mahlsieb 12 ist entlang einer bestimmten Länge in Längsrichtung der Mahlvorrichtung 10 im Querschnitt zumindest in dem Abschnitt 12a teilkreisförmig gebogen;
- das Mahlsieb 12 ist zumindest in dem gebogenen Abschnitt 12a gelocht ausgeführt, wobei die Löcher 40 in Draufsicht:
   a) rund; oder
   b) oval; oder
   c) n-eckig; oder
   d) n-polygonal sind
oder einer solchen Form angenähert sind.

Weitere Vorteile liegen noch vor, wenn die Schnee- und/oder Eisdusche 1 die folgenden Merkmale umfasst:
- das Gehäuse 42 umfasst Aufnahmenuten 44, in die die zwei Halteabschnitte 12b eingeschoben sind; oder
- das Gehäuse 42 ist aus zwei Gehäusehälften zusammengesetzt zwischen die die Halteabschnitte 12b eingesetzt und/oder eingeklemmt sind.

Weitere Vorteile liegen noch vor, wenn die Schnee- und/oder Eisdusche 1 die folgenden Merkmale umfasst:
- das Mahlsieb 12 ist ein Stanz- und/oder Laser- und/oder Biege- und/oder Kantteil und besteht aus oder umfasst Blech oder rostfreien Stahl oder Aluminium; und/oder
- das Mahlwerk 11 besteht oder umfasst Kunststoff; und/oder
- Das Mahlsieb 12 besteht aus einem einzigen Werkstück.

Weitere Vorteile liegen noch vor, wenn die Schnee- und/oder Eisdusche 1 die folgenden Merkmale umfasst:
- es ist noch eine Duschkabine 20 vorgesehen;
- die zumindest eine erste Schnee- und/oder Eiserzeugungseinrichtung 2a ist in der Deckenanordnung 17 oder im Bereich der Deckenanordnung 17 der Duschkabine 20 angeordnet, sodass das durch den Mahlsieb 12 hindurch pressbare Eis 4 aus dem Entnahmebereich 16 ausgebbar und mittels der Schwerkraft innerhalb der Duschkabine 20 zu Boden fällt.

Weitere Vorteile liegen noch vor, wenn die Schnee- und/oder Eisdusche 1 die folgenden Merkmale umfasst:
- es ist eine Betätigungseinrichtung 32, 32a, 32b vorgesehen, die elektrisch mit der zentralen Steuerungseinrichtung 30 verbunden ist;
- die Betätigungseinrichtung 32, 32a, 32b ist dazu ausgebildet, bei einer Betätigung das Auslösesignal an die zentrale Steuerungseinrichtung 30 zu versenden.

Weitere Vorteile liegen noch vor, wenn die Schnee- und/oder Eisdusche 1 das folgenden Merkmal umfasst:
- die zentrale Steuerungseinrichtung 30 ist dazu ausgebildet, dass bei Vorliegen des Auslösesignals der Elektromotor 31 für die Mahlvorrichtung 10 für ein festlegbares Zeitintervall derart angesteuert wird, dass das Eis in dem Zufuhr- und/oder Vorratsbehälter 9 durch das Mahlsieb 12 hindurch pressbar ist und in dem Entnahmebereich 16 ausgebbar ist.

Weitere Vorteile liegen noch vor, wenn die Schnee- und/oder Eisdusche 1 das folgenden Merkmal umfasst:
- die zentrale Steuerungseinrichtung 30 ist dazu ausgebildet, Steuerbefehle von einem übergeordneten Steuergerät 37 kabelgebunden oder drahtlos zu empfangen und Messdaten oder Konfigurationsdaten kabelgebunden oder drahtlos an das übergeordnete Steuergerät 37 zu übertragen.

Weitere Vorteile liegen noch vor, wenn die Schnee- und/oder Eisdusche 1 das folgenden Merkmal umfasst:
- es ist zumindest eine zweite Schnee- und/oder Eiserzeugungseinrichtung 2b vorgesehen.

Die Erfindung ist nicht auf die beschriebenen Ausführungsbeispiele beschränkt. Im Rahmen der Erfindung sind alle beschriebenen und/oder gezeichneten Merkmale beliebig miteinander kombinierbar.

## Patentansprüche

1. Schnee- und/oder Eisdusche (1), mit den folgenden Merkmalen:
- es ist zumindest eine erste Schnee- und/oder Eiserzeugungseinrichtung (2a) vorgesehen;
- die zumindest eine erste Schnee- und/oder Eiserzeugungseinrichtung (2a) umfasst eine Eismaschine (3), die einen Eisausgabebereich (3a) aufweist, wobei die Eismaschine (3) dazu ausgebildet ist, Eis (4) zu erzeugen und aus dem Eisausgabebereich (3a) auszugeben;
- die zumindest eine erste Schnee- und/oder Eiserzeugungseinrichtung (2a) umfasst einen Zufuhr- und/oder Vorratsbehälter (9), der Seitenwände (25) umfasst, die einen Eisaufnahmeraum (26) umgrenzen;
- der Eisausgabebereich (3a) der Eismaschine (3) mündet in einen Zuführbereich des Zufuhr- und/oder Vorratsbehälters (9), sodass Eis (4) von der Eismaschine (3) über den Eisausgabebereich (3a) in den Zufuhr- und/oder Vorratsbehälter (9) beförderbar ist;
- die zumindest eine erste Schnee- und/oder Eiserzeugungseinrichtung (2a) umfasst eine Mahlvorrichtung (10), die dazu ausgebildet ist, das Eis (4), welches sich in dem Zufuhr- und/oder Vorratsbehälter (9) befindet, zu zerkleinern;
**gekennzeichnet durch** die folgenden Merkmale:
- die Mahlvorrichtung (10) umfasst ein Mahlwerk (11) und ein Mahlsieb (12), wobei das Mahlwerk (11) gegenüber dem Mahlsieb (12) beweglich angeordnet ist und um eine Drehachse (13) drehbar ist, wodurch Eis (4), welches der Mahlvorrichtung (10) zuführbar ist durch die Drehung des Mahlwerks (11) durch das Mahlsieb (12) hindurch pressbar ist und in einem Entnahmebereich (16) ausgebbar ist.

2. Schnee- und/oder Eisdusche (1) nach Anspruch 1, **gekennzeichnet durch** das folgende Merkmal:
- die Mahlvorrichtung (10) ist innerhalb oder außerhalb des Zufuhr- und/oder Vorratsbehälters (9) angeordnet.

3. Schnee- und/oder Eisdusche (1) nach einem der vorherigen Ansprüche, **gekennzeichnet durch** die folgenden Merkmale:
- das Mahlwerk (11) umfasst zumindest ein Mahlelement (11a);
- das zumindest eine Mahlelement (11a) ist im Querschnitt n-eckig aufgebaut, mit n ≥ 3, 4, 5, 6, 7, 8, 9 oder 10 und umfasst n Kanten (50);
- das Mahlwerk (11) rotiert um die zum Mahlsieb (12) parallele Drehachse (13).

4. Schnee- und/oder Eisdusche (1) nach Anspruch 3, **gekennzeichnet durch** die folgenden Merkmale:
- das zumindest eine n-Kanten (50) umfassende Mahlelement (11a) umfasst in Umfangsrichtung n Umfangsflächen (51), wobei bezogen auf die Drehachse (13) zwei in Umfangsrichtung benachbarte Umfangsflächen (51) unter Bildung einer Kante (50) miteinander verbunden sind;
eine Umfangsfläche (51) ist dabei in Umfangsrichtung länger als eine andere Umfangsfläche (51) oder länger als alle anderen Umfangsflächen (51) des Mahlelements (11a); und/oder
- das zumindest eine n-eckige Mahlelement (11a) umfasst im Querschnitt n-Umfangsabschnitte (52), wobei zwei in Umfangsrichtung benachbarte Umfangsabschnitte (52) unter Bildung einer Ecke miteinander verbunden sind; ein Umfangsabschnitt (52) ist dabei länger als ein anderer Umfangsabschnitt (52) oder länger als alle anderen Umfangsabschnitte (52) des Mahlelements (11a).

5. Schnee- und/oder Eisdusche (1) nach Anspruch 4, **gekennzeichnet durch** das folgende Merkmal:
- n-1 Umfangsflächen (51) sind in Umfangsrichtung gleich lang und eine Umfangsfläche (51) des zumindest einen n-eckigen Mahlelements (11a) ist in Umfangsrichtung länger als die anderen n-1 Umfangsflächen (51); und/oder
- n-1 Umfangsabschnitte (52) sind gleich lang und ein Umfangsabschnitt (52) des zumindest einen n-eckigen Mahlelements (11a) ist länger als die anderen n-1 Umfangsabschnitte (52).

6. Schnee- und/oder Eisdusche (1) nach einem der Ansprüche 4 oder 5, **gekennzeichnet durch** das folgende Merkmal:
- bei dem zumindest einen n-eckigen Mahlelement (11a) handelt es sich um ein 5-eckiges Mahlelement (11a);
- ein Winkel zwischen der längeren Umfangsfläche (51) in Umfangsrichtung zu den zwei jeweils angrenzenden kürzeren Umfangsflächen (51) in Umfangsrichtung beträgt in etwa 90° und ein Winkel zwischen den kürzeren Umfangsflächen (51) in Umfangsrichtung untereinander beträgt in etwa 120°; und/oder
ein Winkel zwischen dem längeren Umfangsabschnitt (52) zu den zwei jeweils angrenzenden kürzeren Umfangsabschnitten (52) beträgt in etwa 90° und ein Winkel zwischen den kürzeren Umfangsabschnitten (52) untereinander beträgt in etwa 120°.

7. Schnee- und/oder Eisdusche (1) nach einem der Ansprüche 3 bis 6, **gekennzeichnet durch** das folgende Merkmal:
- das Mahlwerk (11) umfasst zumindest ein oder zwei oder drei oder vier oder fünf oder sechs oder mehr als sechs weitere Mahlelemente (11b, 11c, 11d);
- die weiteren Mahlelemente (11b, 11c, 11d) sind im Querschnitt n-eckig aufgebaut, mit n ≥ 3, 4, 5, 6, 7, 8, 9 oder 10 und umfassen n Kanten (50);
- alle Mahlelemente (11a, 11b, 11c, 11d) des Mahlwerks (11) sind in Längsrichtung der Mahlvorrichtung (10) nebeneinander angeordnet;
- zwei benachbarte Mahlelemente (11a, 11b, 11c, 11d) sind mit unterschiedlichen Drehwinkeln zueinander angeordnet;
- alle Mahlelemente (11a, 11b, 11c, 11d) des Mahlwerks (11) sind einteilig aus einem gemeinsamen Werkstück gebildet; oder
- jedes Mahlelement (11a, 11b, 11c, 11d) besteht aus einem separaten Werkstück, wodurch die einzelnen Mahlelemente (11a, 11b, 11c, 11d) getrennt voneinander ausgebildet sind.

8. Schnee- und/oder Eisdusche (1) nach einem der Ansprüche 3 bis 7, **gekennzeichnet durch** die folgenden Merkmale:
- das Mahlsieb (12) der Mahlvorrichtung (10) ist im Querschnitt zumindest in einem Abschnitt (12a) teilkreisförmig gebogen;
- die Kanten (50) des zumindest einen n-kantig ausgebildeten Mahlelements (11a) oder die Kanten (50) aller n-kantig ausgebildeten Mahlelemente (11a, 11b, 11c, 11d) sind bei einer Rotation des Mahlwerks (11) entlang des teilkreisförmig gebogenen Abschnitts (12a) des Mahlsiebs (12) bewegbar.

9. Schnee- und/oder Eisdusche (1) nach Anspruch 8, **gekennzeichnet durch** die folgenden Merkmale:
- die Kanten (50) des zumindest einen n-kantig ausgebildeten Mahlelements (11a) oder die Kanten aller n-kantig ausgebildeten Mahlelemente (11a, 11b, 11c, 11d) sind bei einer Bewegung entlang des teilkreisförmig gebogenen Abschnitts (12a) des Mahlsiebs (12):
a) abstandsfrei zu diesem teilkreisförmig gebogenen Abschnitt (12a) angeordnet; oder
b) um weniger als 4mm, 3mm, 2mm oder 1mm beabstandet zu diesem teilkreisförmig gebogenen Abschnitt (12a) angeordnet.

10. Schnee- und/oder Eisdusche (1) nach einem der Ansprüche 8 oder 9, **gekennzeichnet durch** die folgenden Merkmale:
- das Mahlsieb (12) umfasst zwei in etwa parallel zueinander verlaufende Halteabschnitte (12b);
- die zwei Halteabschnitte (12b) verlaufen in Längsrichtung der Mahlvorrichtung (10);
- die zwei Halteabschnitte (12b) sind durch den teilkreisförmig gebogenen Abschnitt (12a) des Mahlsiebs (12) miteinander verbunden;
- die Mahlvorrichtung (10) umfasst ein Gehäuse (42);
- das Mahlsieb (12) ist über die zwei Halteabschnitte (12b) in dem Gehäuse (42) befestigt gehalten.

11. Schnee- und/oder Eisdusche (1) nach einem der vorherigen Ansprüche, **gekennzeichnet durch** das folgende Merkmal:
- es ist eine zentrale Steuerungseinrichtung (30) vorgesehen, die dazu ausgebildet ist, die Eismaschine (3) der zumindest einen ersten Schnee- und/oder Eiserzeugungseinrichtung (2a) und/oder einen Elektromotor (31) für die Mahlvorrichtung (10) derart anzusteuern, dass bei Vorliegen eines Auslösesignals Eis (4) in dem Zufuhr- und/oder Vorratsbehälter (9) durch das Mahlsieb hindurch pressbar ist und in dem Entnahmebereich (16) ausgebbar ist.

12. Schnee- und/oder Eisdusche (1) nach Anspruch 11, **gekennzeichnet durch** die folgenden Merkmale:
- es ist zumindest eine Gebläseeinrichtung (34) vorgesehen;
- die zentrale Steuerungseinrichtung (30) ist dazu ausgebildet, die Gebläseeinrichtung (34) derart anzusteuern, dass bei Vorliegen des Auslösesignals und/oder bei aktiviertem Elektromotor (31) für die Mahlvorrichtung (10) die Gebläseeinrichtung (34) aktivierbar ist und diese einen Luftstrom erzeugt, der dazu führt, dass das im Entnahmebereich ausgegebene Eis (4) in der Schnee- und/oder Eisdusche (1) verwirbelt wird.

13. Schnee- und/oder Eisdusche (1) nach Anspruch 11 oder 12, **gekennzeichnet durch** die folgenden Merkmale:
- es ist zumindest eine Lautsprechereinrichtung (35) vorgesehen;
- die zentrale Steuerungseinrichtung (30) ist dazu ausgebildet, die Lautsprechereinrichtung (35) derart anzusteuern, dass bei Vorliegen des Auslösesignals und/oder bei aktiviertem Elektromotor (31) für die Mahlvorrichtung (10) die Lautsprechereinrichtung (35) aktivierbar ist und voreingestellte Klänge ausgibt.

14. Schnee- und/oder Eisdusche (1) nach einem der Ansprüche 11 bis 13, **gekennzeichnet durch** die folgenden Merkmale:
- es ist zumindest eine Lichteinrichtung (36) vorgesehen;
- die zentrale Steuerungseinrichtung (30) ist dazu ausgebildet, die Lichteinrichtung (36) derart anzusteuern, dass bei Vorliegen des Auslösesignals und/oder bei aktiviertem Elektromotor (31) für die Mahlvorrichtung (10) die Lichteinrichtung (36) aktivierbar ist und ein voreinstellbares Beleuchtungsszenario einstellt.

15. Schnee- und/oder Eisdusche (1) nach einem der Ansprüche 11 bis 14, **gekennzeichnet durch** die folgenden Merkmale:
- die zumindest eine erste Schnee- und/oder Eiserzeugungseinrichtung (2a) umfasst zumindest einen Füllstandsensor (33);
- der Füllstandsensor (33) ist innerhalb des Zufuhr- und/oder Vorratsbehälters (9) angeordnet und dazu ausgebildet, das Erreichen einer bestimmten Füllstandshöhe von Eis (4) in dem Zufuhr- und/oder Vorratsbehälter (9) an die zentrale Steuerungseinrichtung (30) zu übermitteln;
- die zentrale Steuerungseinrichtung (30) ist dazu ausgebildet, die Eismaschine (3) der zumindest einen ersten Schnee- und/oder Eiserzeugungseinrichtung (2a) derart anzusteuern, dass diese solange Eis (4) in einer einstellbaren Temperatur erzeugt und über den Eisausgabebereich (3a) in den Zufuhr- und/oder Vorratsbehälter (9) zuführt bis der Füllstandsensor (33) das Erreichen der bestimmten Füllstandshöhe von Eis (4) in dem Zufuhr- und/oder Vorratsbehälter (9) an die zentrale Steuerungseinrichtung (30) übermittelt.

## Claims

1. Snow and/or ice shower (1) with the following features:
- at least one first snow and/or ice production device (2a) is provided;
- the at least one first snow and/or ice production device (2a) comprises an ice machine (3) having an ice dispensing area (3a), wherein the ice machine (3) is configured to produce and dispense ice (4) from the ice dispensing area (3a);
- the at least one first snow and/or ice production device (2a) comprises a feed and/or storage container (9) comprising side walls (25) enclosing an ice receiving space (26);
- the ice dispensing area (3a) of the ice machine (3) opens into a feed area of the feed and/or storage container (9), so that ice (4) can be conveyed from the ice machine (3) via the ice dispensing area (3a) into the feed and/or storage container (9);
- the at least one first snow and/or ice production device (2a) comprises a grinding apparatus (10) configured to crush the ice (4) located in the feed and/or storage container (9);
**characterized by** the following features:
- the grinding apparatus (10) comprises a grinding mechanism (11) and a grinding sieve (12), wherein the grinding mechanism (11) is movably arranged relative to the grinding sieve (12) and is rotatable about an axis of rotation (13), whereby ice (4), which can be supplied to the grinding apparatus (10), can be pressed through the grinding sieve (12) by the rotation of the grinding mechanism (11) and can be discharged in a discharge area (16).

2. Snow and/or ice shower (1) according to claim 1, **characterized by** the following feature:
- the grinding apparatus (10) is arranged inside or outside the feed and/or storage container (9).

3. Snow and/or ice shower (1) according to any of the preceding claims, **characterized by** the following features:
- the grinding mechanism (11) comprises at least one grinding element (11a);
- the at least one grinding element (11a) is n-cornered in cross-section, with n ≥ 3, 4, 5, 6, 7, 8, 9 or 10 and comprises n edges (50);
- the grinding mechanism (11) rotates about the axis of rotation (13) parallel to the grinding sieve (12).

4. Snow and/or ice shower (1) according to claim 3, **characterized by** the following features:
- the at least one grinding element (11a) with n-edges (50), comprises n circumferential surfaces (51) in the circumferential direction, wherein with respect to the axis of rotation (13) two adjacent circumferential surfaces (51) are connected to one another forming an edge (50);
one circumferential surface (51) is longer in the circumferential direction than another circumferential surface (51) or longer than all other circumferential surfaces (51) of the grinding element (11a); and/or
- the at least one n-cornered grinding element (11a) comprises n-circumferential sections (52) in cross-section, wherein two circumferential sections (52) adjacent to each other in the circumferential direction are connected to each other forming a corner;
one circumferential section (52) is longer than another circumferential section (52) or longer than all other circumferential sections (52) of the grinding element (11a).

5. Snow and/or ice shower (1) according to claim 4, **characterized by** the following feature:
- n-1 circumferential surfaces (51) are of equal length in the circumferential direction and one circumferential surface (51) of the at least one n-cornered grinding element (11a) is longer than the other n-1 circumferential surfaces (51) in the circumferential direction; and/or
- n-1 circumferential sections (52) are equal in length and one circumferential section (52) of the at least one n-cornered grinding element (11a) is longer than the other n-1 circumferential sections (52).

6. Snow and/or ice shower (1) according to any one of claims 4 or 5, **characterized by** the following feature:
- the at least one n-cornered grinding element (11a) is a 5-cornered grinding element (11a);
- an angle between the longer circumferential surface (51) in the circumferential direction to the two respectively adjacent shorter circumferential surfaces (51) in the circumferential direction is about 90° and an angle between the shorter circumferential surfaces (51) in the circumferential direction to each other is about 120°; and/or
an angle between the longer circumferential section (52) to the two respectively adjacent shorter circumferential sections (52) is approximately 90° and an angle between the shorter circumferential sections (52) with respect to each other is approximately 120°.

7. Snow and/or ice shower (1) according to any one of claims 3 to 6, **characterized by** the following feature:
- the grinding mechanism (11) comprises at least one or two or three or four or five or six or more than six further grinding elements (11b, 11c, 11d);
- the further grinding elements (11b, 11c, 11d) are n-cornered in cross-section, with n ≥ 3, 4, 5, 6, 7, 8, 9 or 10 and comprise n edges (50);
- all grinding elements (11a, 11b, 11c, 11d) of the grinding mechanism (11) are arranged adjacent to each other in the longitudinal direction of the grinding apparatus (10);
- two adjacent grinding elements (11a, 11b, 11c, 11d) are arranged with different angles of rotation relative to each other;
- all grinding elements (11a, 11b, 11c, 11d) of the grinding mechanism (11) are formed in one piece from a common workpiece; or
- each grinding element (11a, 11b, 11c, 11d) consists of a separate workpiece, whereby the individual grinding elements (11a, 11b, 11c, 11d) are formed separately from one another.

8. Snow and/or ice shower (1) according to any one of claims 3 to 7, **characterized by** the following features:
- the grinding sieve (12) of the grinding apparatus (10) is bent in a part-circle shape in cross-section at least in one section (12a);
- the edges (50) of the at least one n-edge formed grinding element (11a) or the edges (50) of all n-edge formed grinding elements (11a, 11b, 11c, 11d) are movable along the part-circle shaped bent section (12a) of the grinding sieve (12) during a rotation of the grinding mechanism (11).

9. Snow and/or ice shower (1) according to claim 8, **characterized by** the following features:
- the edges (50) of the at least one n-edge formed grinding element (11a) or the edges of all n-edge formed grinding elements (11a, 11b, 11c, 11d) are, during a movement along the part-circle shaped bent section (12a) of the grinding sieve (12):
a) arranged distance-free from this part-circle shaped bent section (12a); or
b) arranged at a distance of less than 4mm, 3mm, 2mm or 1mm from this part-circle shaped bent section (12a).

10. Snow and/or ice shower (1) according to any one of claims 8 or 9, **characterized by** the following features:
- the grinding sieve (12) comprises two holding segments (12b) extending approximately parallel to each other;
- the two holding segments (12b) run in the longitudinal direction of the grinding apparatus (10);
- the two holding segments (12b) are connected to each other by the part-circle shaped bent section (12a) of the grinding sieve (12);
- the grinding apparatus (10) comprises a housing (42);
- the grinding sieve (12) is held fixed in the housing (42) by the two holding segments (12b).

11. Snow and/or ice shower (1) according to any of the preceding claims, **characterized by** the following feature:
- a central control device (30) is provided, which is configured to control the ice machine (3) of the at least one first snow and/or ice production device (2a) and/or an electric motor (31) for the grinding apparatus (10) in such a way that, in the presence of a trigger signal, ice (4) in the feed and/or storage container (9) can be pressed through the grinding sieve and can be discharged in the discharge area (16).

12. Snow and/or ice shower (1) according to claim 11, **characterized by** the following features:
- at least one blower device (34) is provided;
- the central control device (30) is configured to control the blower device (34) in such a way that, when the trigger signal is present and/or when the electric motor (31) for the grinding apparatus (10) is activated, the blower device (34) can be activated and this blower device (34) generates an air stream which causes the ice (4) discharged in the discharge area to be swirled in the snow and/or ice shower (1).

13. Snow and/or ice shower (1) according to claim 11 or 12, **characterized by** the following features:
- at least one loudspeaker device (35) is provided;
- the central control device (30) is configured to control the loudspeaker device (35) in such a way that, when the trigger signal is present and/or when the electric motor (31) for the grinding apparatus (10) is activated, the loudspeaker device (35) can be activated and outputs preset sounds.

14. Snow and/or ice shower (1) according to any one of claims 11 to 13, **characterized by** the following features:
- at least one lighting device (36) is provided;
- the central control device (30) is configured to control the lighting device (36) in such a way that, when the trigger signal is present and/or when the electric motor (31) for the grinding apparatus (10) is activated, the lighting device (36) can be activated and sets a preselectable lighting scenario.

15. Snow and/or ice shower (1) according to any one of claims 11 to 14, **characterized by** the following features:
- the at least one first snow and/or ice production device (2a) comprises at least one filling level sensor (33);
- the filling level sensor (33) is arranged inside the feed and/or storage container (9) and is configured to transmit the reaching of a certain filling level of ice (4) in the feed and/or storage container (9) to the central control device (30);
- the central control device (30) is configured to control the ice machine (3) of the at least one first snow and/or ice production device (2a) in such a way that the latter produces ice (4) at an adjustable temperature and feeds it via the ice dispensing area (3a) into the feed and/or storage container (9) until the filling level sensor (33) transmits the reaching of the specific filling level of ice (4) in the feed and/or storage container (9) to the central control device (30).

## Revendications

1. Douche à neige et/ou à glace (1) présentant les particularités suivantes :
- il est prévu au moins un premier dispositif de production de neige et/ou de glace (2a) ;
- l'au moins un premier dispositif de production de neige et/ou de glace (2a) comprend une machine à glace (3) présentant une zone de sortie de glace (3a), ladite machine à glace (3) étant conçue pour produire de la glace (4) et pour la faire sortir par la zone de sortie de glace (3a) ;
- l'au moins un premier dispositif de production de neige et/ou de glace (2a) comprend un réservoir d'alimentation et/ou de stockage (9) comprenant des parois latérales (25) délimitant un réceptacle à neige (26) ;
- la zone de sortie de glace (3a) de la machine à glace (3) débouche dans une zone d'alimentation du réservoir d'alimentation et/ou de stockage (9), permettant d'apporter de la glace (4) issue de la machine à glace (3) dans le réservoir d'alimentation et/ou de stockage (9) par le biais de la zone de sortie de glace (3a) ;
- l'au moins un premier dispositif de production de neige et/ou de glace (2a) comprend un dispositif de broyage (10) conçu pour concasser la glace (4) présente dans le réservoir d'alimentation et/ou de stockage (9) ;
**caractérisée par** les particularités suivantes :
- le dispositif de broyage (10) comprend un broyeur (11) et un tamis (12), ledit broyeur (11) étant agencé mobile par rapport au tamis (12) et pouvant tourner sur un axe de rotation (13), moyennant quoi de la glace (4) susceptible d'être apportée au dispositif de broyage (10) peut être forcée à travers le tamis (12) sous l'effet de la rotation du broyeur (11) et peut sortir par une zone de distribution (16).

2. Douche à neige et/ou à glace (1) selon la revendication 1, **caractérisée par** la particularité suivante :
- le dispositif de broyage (10) est disposé à l'intérieur ou à l'extérieur du réservoir d'alimentation et/ou de stockage (9).

3. Douche à neige et/ou à glace (1) selon l'une des revendications précédentes, **caractérisée par** les particularités suivantes :
- le broyeur (11) comprend au moins un élément de broyage (11a) ;
- l'au moins un élément de broyage (11a) présente n coins, vu en coupe, où n ≥ 3, 4, 5, 6, 7, 8, 9 ou 10 et comprend n arêtes (50) ;
- le broyeur (11) tourne sur l'axe de rotation (13) qui est parallèle au tamis (12).

4. Douche à neige et/ou à glace (1) selon la revendication 3, **caractérisée par** les particularités suivantes :
- l'au moins un élément de broyage (11a) comprenant n arêtes (50) comprend n faces périphériques (51) dans le sens circonférentiel, deux faces périphériques (51) voisines dans le sens périphérique par rapport à l'axe de rotation (13) étant reliées l'une à l'autre en formant une arête (50) ;
une face périphérique (51) étant alors plus longue dans le sens périphérique qu'une autre face périphérique (51) ou plus longue que toutes les autres faces périphériques (51) de l'élément de broyage (11a) ; et/ou
- l'au moins un élément de broyage (11a) à n coins comprend, vu en coupe, n parties périphériques (52), deux parties périphériques (52) voisines dans le sens périphérique étant reliées l'une à l'autre en formant un coin ;
une partie périphérique (52) étant alors plus longue qu'une autre partie périphérique (52) ou plus longue que toutes les autres parties périphériques (52) de l'élément de broyage (11a).

5. Douche à neige et/ou à glace (1) selon la revendication 4, **caractérisée par** la particularité suivante :
- n-1 faces périphériques (51) sont de longueur identique dans le sens périphérique et une face périphérique (51) de l'au moins un élément de broyage (11a) à n coins est plus longue, dans le sens périphérique, que les n-1 autres faces périphériques (51) ; et/ou
- n-1 parties périphériques (52) sont de longueur identique et une partie périphérique (52) de l'au moins un élément de broyage (11a) à n coins est plus longue que les n-1 autres parties périphériques (52).

6. Douche à neige et/ou à glace (1) selon l'une des revendications 4 et 5, **caractérisée par** la particularité suivante :
- l'au moins un élément de broyage (11a) à n coins consiste en un élément de broyage (11a) à cinq coins ;
- un angle formé par la face périphérique (51) la plus longue dans le sens périphérique et les deux faces périphériques (51) les plus courtes adjacentes dans le sens périphérique fait environ 90° et un angle formé entre les faces périphériques (51) les plus courtes elles-mêmes dans le sens périphérique fait environ 120° ; et/ou
un angle formé par la partie périphérique (52) la plus longue et les deux parties périphériques (52) les plus courtes adjacentes fait environ 90° et un angle formé entre les parties périphériques (52) les plus courtes elles-mêmes fait environ 120°.

7. Douche à neige et/ou à glace (1) selon l'une des revendications 3 à 6, **caractérisée par** la particularité suivante :
- le broyeur (11) comprend au moins un ou deux ou trois ou quatre ou cinq ou six ou plus de six éléments de broyage supplémentaires (11b, 11c, 11d) ;
- les éléments de broyage supplémentaires (11b, 11c, 11d) présentent n coins, vus en coupe, où n ≥ 3, 4, 5, 6, 7, 8, 9 ou 10, et comprennent n arêtes (50) ;
- tous les éléments de broyage (11a, 11b, 11c, 11d) du broyeur (11) sont agencés en juxtaposition dans le sens longitudinal du dispositif de broyage (10) ;
- deux éléments de broyage (11a, 11b, 11c, 11d) voisins sont agencés entre eux selon des angles de rotation différents ;
- tous les éléments de broyage (11a, 11b, 11c, 11d) du broyeur (11) sont conçus d'un seul tenant à partir d'une pièce d'usinage commune ; ou
- chaque élément de broyage (11a, 11b, 11c, 11d) consiste en une pièce d'usinage séparée, moyennant quoi les divers éléments de broyage (11a, 11b, 11c, 11d) sont conçus séparément les uns des autres.

8. Douche à neige et/ou à glace (1) selon l'une des revendications 3 à 7, **caractérisée par** les particularités suivantes :
- le tamis (12) du dispositif de broyage (10) a la forme d'un arc de cercle, vu en coupe transversale, au moins dans une section (12a) ;
- les arêtes (50) de l'au moins un élément de broyage (11a) à n arêtes ou les arêtes (50) de tous les éléments de broyage (11a, 11b, 11c, 11d) à n arêtes sont déplaçables le long de la section en arc de cercle (12a) du tamis (12) lors d'une rotation du broyeur (11).

9. Douche à neige et/ou à glace (1) selon la revendication 8, **caractérisée par** les particularités suivantes :
- les arêtes (50) de l'au moins un élément de broyage (11a) à n arêtes ou les arêtes de tous les éléments de broyage (11a, 11b, 11c, 11d) à n arêtes sont agencées, lors d'un déplacement le long de la section en arc de cercle (12a) du tamis (12) :
a) sans écart par rapport à cette section en arc de cercle (12a); ou
b) selon un écart de moins de 4 mm, 3 mm, 2 mm ou 1 mm par rapport à cette section en arc de cercle (12a).

10. Douche à neige et/ou à glace (1) selon l'une des revendications 8 et 9, **caractérisée par** les particularités suivantes :
- le tamis (12) comprend deux sections de retenue (12b) approximativement parallèles l'une à l'autre ;
- les deux sections de retenue (12b) sont orientées dans le sens longitudinal du dispositif de broyage (10) ;
- les deux sections de retenue (12b) sont reliées l'une à l'autre par la section en arc de cercle (12a) du tamis (12) ;
- le dispositif de broyage (10) comprend une carcasse (42) ;
- le tamis (12) est raccordé fixe à l'intérieur de la carcasse (42) par le biais des deux sections de retenue (12b).

11. Douche à neige et/ou à glace (1) selon l'une des revendications précédentes, **caractérisée par** la particularité suivante :
- il est prévu un dispositif de commande centrale (30) conçu pour commander la machine à glace (3) de l'au moins un premier dispositif de production de neige et/ou de glace (2a) et/ou pour commander un moteur électrique (31) du dispositif de broyage (10) de telle manière que, en présence d'un signal de déclenchement, de la glace (4) présente dans le réservoir d'alimentation et/ou de stockage (9) peut être forcée à travers le tamis et peut sortir par la zone de distribution (16).

12. Douche à neige et/ou à glace (1) selon la revendication 11, **caractérisée par** les particularités suivantes :
- il est prévu au moins une soufflante (34) ;
- le dispositif de commande centrale (30) est conçu pour commander la soufflante (34) de telle manière que, en présence du signal de déclenchement et/ou lorsque le moteur électrique (31) du dispositif de broyage (10) est activé, la soufflante (34) puisse être activée et puisse produire un flux d'air amenant la glace (4), sortant par la zone de distribution, à tourbillonner dans la douche à neige et/ou à glace (1).

13. Douche à neige et/ou à glace (1) selon la revendication 11 ou 12, **caractérisée par** les particularités suivantes :
- il est prévu au moins un dispositif à haut-parleur (35) ;
- le dispositif de commande centrale (30) est conçu pour commander le dispositif à haut-parleur (35) de telle manière que, en présence du signal de déclenchement et/ou lorsque le moteur électrique (31) du dispositif de broyage (10) est activé, le dispositif à haut-parleur (35) puisse être activé et émette des sons préréglés.

14. Douche à neige et/ou à glace (1) selon l'une des revendications 11 à 13, **caractérisée par** les particularités suivantes :
- il est prévu au moins un dispositif lumineux (36) ;
- le dispositif de commande centrale (30) est conçu pour commander le dispositif lumineux (36) de telle manière que, en présence du signal de déclenchement et/ou lorsque le moteur électrique (31) du dispositif de broyage (10) est activé, le dispositif lumineux (36) puisse être activé et règle un scénario d'éclairage préréglé.

15. Douche à neige et/ou à glace (1) selon l'une des revendications 11 à 14, **caractérisée par** les particularités suivantes :
- l'au moins un premier dispositif de production de neige et/ou de glace (2a) comprend au moins un capteur de niveau de remplissage (33) ;
- le capteur de niveau de remplissage (33) est disposé à l'intérieur du réservoir d'alimentation et/ou de stockage (9) et est conçu pour communiquer l'obtention d'une certaine hauteur de niveau de remplissage de glace (4) à l'intérieur du réservoir d'alimentation et/ou de stockage (9) au dispositif de commande centrale (30) ;
- le dispositif de commande centrale (30) est conçu pour commander la machine à glace (3) de l'au moins un premier dispositif de production de neige et/ou de glace (2a) de manière à produire de la glace (4) à une température préréglable et à l'apporter au réservoir d'alimentation et/ou de stockage (9) par le biais de la zone de sortie de glace (3a) jusqu'à ce que le capteur de niveau de remplissage (33) communique l'obtention de ladite certaine hauteur de niveau de remplissage de glace (4) à l'intérieur du réservoir d'alimentation et/ou de stockage (9) au dispositif de commande centrale (30).
